# EUROPÄISCHE PATENTSCHRIFT

(11) **EP 0 511 196 B1**
(45) Veröffentlichungstag und Bekanntmachung des Hinweises auf die Patenterteilung: **13.07.1994**
(21) Anmeldenummer: 92890091.9
(22) Anmeldetag: 14.04.1992
(51) Int. Cl.: A24B 3/06

(54) **Vorrichtung zum Transport und zur Abtrennung von Scheiben von Tabakballen**
Device for the transport and the separation of slices from tobacco bales
Dispositif pour le transport et la séparation de tranches des balles de tabac

(30) Priorität: 26.04.1991 AT 881/91
(43) Veröffentlichungstag der Anmeldung: 28.10.1992
(73) Patentinhaber: SCHIFF & STERN KG, A-1111 Wien (AT)
(72) Erfinder: Schmidt, Günther, A-2486 Pottendorf (AT)
(74) Vertreter: Rippel, Andreas, Dipl.-Ing.

(56) Entgegenhaltungen:
- WO-A-87/02868
- DE-B- 1 139 419
- JP-A- 5 881 773
- RESEARCH DISCLOSURE. Nr. 321, Januar 1991, EMSWORTH GB Seite 15; ANONYMOUSLY32124: 'slicing apparatus'

## Beschreibung

Die Erfindung bezieht sich auf eine Vorrichtung zum Transport und zur Abtrennung von Scheiben von Tabakballen oder ähnlichem gepreßten Gut mittels eines vertikal oder schräg nach unten bewegbaren Trennorgans, dem der Ballen durch einen Förderer zugeführt wird, wobei eine Abstützung vorgesehen ist, die an der in Förderrichtung hinteren Seite des Ballens anliegt; siehe WO 87/02868.

Für die Behandlung von Tabakballen sind Konditioniertrommeln bekannt, denen der Tabak in Scheiben zugeführt wird. Zur Abtrennung der Scheiben sind grundsätzlich zwei Arten von Vorrichtungen in Gebrauch, die den Tabakballen entweder in einer horizontalen oder einer vertikalen Ebene trennen.

Bei der horizontalen Trennung wird der Tabakballen auf einen Hubtisch gefördert. Der Hubtisch positioniert den Ballen so, daß ein gabelartiges Trennorgan eine Scheibe bestimmter Dicke vom Ballen abtrennt. Ein weiterer Schieber befördert die abgetrennte Scheibe dann durch einen Übergabeschacht in die Konditioniertrommel.

Im Gegensatz dazu wird in WO 87/02868 bei der vertikalen Trennung der Ballen mit einem Schieber auf einen Schneidtisch geschoben, an dessen Abgabeende ein Trennorgan angeordnet ist, das den Ballen von oben nach unten vertikal durchschneidet. Die abgetrennten Scheiben fallen auf ein nachgeschaltetes Förderband. Nach jedem Schnitt wird der Ballen unter dem dann angehobenen Trennorgan durch den Schieber in die nächste Schnittposition geschoben. Es hat sich gezeigt, daß durch das vertikale Trennen ein besser zu verarbeitender Tabak hergestellt werden kann, sodaß diese Art der Trennung vielfach bevorzugt wird.

Nachteilig bei allen bekannten Vorrichtungen ist, daß Ballen, die nicht getrennt werden müßten, der Konditionieranlage über eine getrennte Förderstrecke zugeführt werden müssen, weil eine Weiterbewegung des Ballens nur durch den taktweise bewegten Schieber möglich ist, der die am Ballen anliegende Abstützung darstellt.

Die Erfindung hat es sich zum Ziel gesetzt, eine Vorrichtung der eingangs genannten Art zu schaffen, mit der es möglich ist, Tabakballen auch ohne Betätigung des Trennorganes zügig zu befördern. Erreicht wird dies dadurch, daß der Förderer als Stetigförderer, vorzugsweise als Bandförderer ausgebildet und die Abstützung aus dem Förderweg des Ballens bewegbar ist.

Bei einer erfindungsgemäßen Vorrichtung ist es möglich, nach der Bewegung der Abstützung aus der Bahn des Ballens diesen durch den Stetigförderer rasch bis zum Trennorgan zu befördern. Während der Trennvorgänge kann der Stetigförderer schrittweise bewegt werden. Die Abstützung braucht nicht von Beginn an wirken, sondern erst dann, wenn ein Umfallen des Restballens zu befürchten wäre.

Im Rahmen der Erfindung ist es demnach zweckmäßig, wenn der Stetigförderer mit mindestens zwei Geschwindigkeiten antreibbar ist.

Um die der Konditionieranlage zugeführte Menge eindeutig bestimmen zu können, ist es insbesondere beim Durchlauf von Ballen, die nicht getrennt werden, vorteilhaft, wenn dem Stetigförderer ein mit einer Wägeeinrichtung ausgestatteter Förderer vorgeschaltet ist.

Um zu verhindern, daß das die letzten beiden Scheiben enthaltende Reststück des Ballens vom Stetigförderer abkippt, ist nach einem weiteren Merkmal der Erfindung in Förderrichtung des Ballens nach dem Trennorgan ein Stützorgan für den Ballen vorgesehen, wobei eine Steuerung angeordnet ist, die die Wirksamkeit des Stützorganes vor der Durchführung der letzten Trennung steuert.

Um einen einwandfreien Bewegungsablauf bei einer erfindungsgemäßen Vorrichtung zu erreichen, hat es sich als zweckmäßig erwiesen, wenn in Förderrichtung des Ballens drei, auf dessen Durchgang ansprechende Steuerorgane, z.B. Lichtschranken, Taster od.dgl. angeordnet sind, wobei das in Förderrichtung erste, am Ende des vorgeschalteten Förderers angeordnete, dessen Antrieb, das zweite die Bewegung der Abstützung in den Förderweg, und das dritte die Geschwindigkeit des Stetigförderers sowie'die Rückbewegung der Abstützung steuert.

Nachstehend ist die Erfindung an Hand eines in den Zeichungen schematisch dargestellten Ausführungsbeispieles näher beschrieben. Dabei zeigen die Fig.1 bis Fig.10 eine erfindungsgemäße Vorrichtung jeweils in verschiedenen Stadien ihrer Tätigkeit in Ansicht. Bei den Fig.1, 5 und 7 ist dabei das in Förderrichtung des Ballens nach dem Trennorgan angeordnete Stützorgan auch in Draufsicht dargestellt.

Gemäß den Zeichnungen weist eine erfindungsgemäße Vorrichtung einen Bandförderer 1, ein Zuführband 2 und ein Entnahmeband 3 auf. Am Ende des Bandförderers 1 ist ein in einer wenigstens annähernd vertikalen Ebene hin- und herbewegbares Trennorgan 4 angeordnet. Oberhalb des Bandförderers 1 befindet sich eine im Beispiel klappenartige Abstützung 5. Ein in Förderrichtung des Ballens B nach dem Trennorgan 4 angeordnetes Stützorgan 6 ist im Ausführungsbeispiel nach Art eines zweiflügeligen Tores ausgebildet.

Zur Steuerung einer erfindungsgemäßen Vorrichtung sind in Förderrichtung des Ballens B hintereinander angeordnete Steuerorgane, insbesondere Lichtschranken L1, L2 und L3 angeordnet.

In der in Fig.1 gezeigten Ausgangsstellung der Vorrichtung bewegt sich ein auf dem Zuführband 2 liegender Ballen B im Eilgang in Richtung zum Bandförderer 1. Die Abstützung 5 ist hochgeschwenkt und befindet sich in ihrer hintersten Stellung. Das Stützorgan 6 ist in seiner unwirksamen Stellung, d.h. seine Flügel sind geöffnet. Das Trennorgan 4 ist in seiner oberen Stellung.

Würde es sich um einen Ballen B handeln, von dem keine Scheiben abzutrennen sind, kann dieser Ballen B ohne Behinderung und im Eilgang auf das Entnahmeband 3 und von dort in die Konditionieranlage gefördert werden. Dessen Gewicht könnte durch eine dem Zuführband 2 zugeordnete Wägeeinrichtung (nicht dargestellt) bestimmt werden.

Soll der Ballen B jedoch in Scheiben zertrennt werden, stoppt die Lichtschranke L3 den Eilgang des Bandförderers 1 und schaltet auf eine langsame Bewegung um (Fig.2).

Aus der bestimmten Fördergeschwindigkeit des Bandförderers 1 wird der Weg errechnet, der bis zum Abwärtsgang des Trennorganes 4 erforderlich ist, um eine Scheibe S gewünschter Stärke abzutrennen. Die Abtrennung der ersten Scheibe S ist in Fig.3 dargestellt, wobei die abgetrennte Scheibe S auf das Entnahmeband 3 fällt und von diesem der Konditionieranlage zugeführt wird.

Nach Abtrennung einer Anzahl von Scheiben S wird die in Fig.4 gezeigte Lage des Ballens B erreicht, in der dieser die Lichtschranke L2 freigibt und damit das Einschwenken der Abstützung 5 bewirkt wird. Die Abstützung 5 legt sich an die Hinterseite des Ballens B an und wird von diesem mit gleicher Geschwindigkeit mitbewegt, z.B. durch Koppelung mit dem Bandförderer 1.

Erreicht der Restballen B1 vor dem letzten Schnitt eine Stärke, die ein Abkippen des Restballens befürchten läßt, wird durch eine entsprechende Steuerung das Stützorgan 6 eingeschwenkt (Fig.5), sodaß beim letzten Schnitt eine Abstützung von beiden Seiten her erfolgt (Fig.6).

Nach Durchführung des letzten Schnittes wird gemäß Fig.7 das Stützorgan 6 wieder in seine unwirksame Lage gebracht, sodaß die vorletzte Scheibe S auf das Entnahmeband 3 fallen kann. Nach dem Hochgehen des Trennorganes 4 kippt die letzte Scheibe SL auf das Entnahmeband 3 (Fig.8).

Die Lichtschranke L3 wird damit freigegeben und steuert das Hochschwenken und Zurückfahren der Abstützung 5 entsprechend den Fig.9 und Fig.10. Der seit der Stellung gemäß Fig.5 durch die Lichtschranke L1 gestoppte nächste Ballen B wird nun wieder im Eilgang bis zur Lichtschranke L3 befördert und das Arbeitsspiel beginnt von neuem.

Im Rahmen der Erfindung sind zahlreiche Abänderungen möglich. So kann der Bandförderer während des Schneidzyklus schrittweise arbeiten oder er wird stetig langsam weiter betrieben, wobei während des eigentlichen Trennvorganges der Ballen B auf dem Bandförderer 1 rutscht. Es ist auch möglich, das Entnahmeband 3 mit einer Wägeeinrichtung zu versehen. Die Ausbildung der Abstützung 5 und der Abstützorgane 6 kann vielfältig variiert werden, ebenso wie die Ausbildung der Steuerorgane. Statt einem Bandförderer 1 könnte auch ein Rollenförderer, Gliederbandförderer oder ein sonstiger Stetigförderer verwendet werden.

## Patentansprüche

1. Vorrichtung zum Transport und zur Abtrennung von Scheiben (S) von Tabakballen (B) oder ähnlichem gepressten Gut mittels eines vertikal oder schräg nach unten bewegbaren Trennorgans (4), dem der Ballen (B) durch einen Förderer (1) zugeführt wird, wobei eine Abstützung (5) vorgesehen ist, die an der in Förderrichtung hinteren Seite des Ballens anliegt, **dadurch** **gekennzeichnet**, daß der Förderer als Stetigförderer, vorzugsweise als Bandförderer (1) ausgebildet und die Abstützung (5) aus dem Förderweg des Ballens bewegbar ist.

2. Vorrichtung nach Anspruch 1, **dadurch gekennzeichnet**, daß der Stetigförderer (1) mit mindestens zwei Geschwindigkeiten antreibbar ist.

3. Vorrichtung nach Anspruch 1 oder 2, **dadurch gekennzeichnet**, daß dem Stetigförderer (1) ein mit einer Wägeeinrichtung ausgestatteter Förderer (2) vorgeschaltet ist.

4. Vorrichtung nach einem der vorstehenden Ansprüche, **dadurch gekennzeichnet**, daß in Förderrichtung des Ballens (B) nach dem Trennorgan (4) ein Stützorgan (6) für den Ballen vorgesehen ist, wobei eine Steuerung angeordnet ist, die die Wirksamkeit des Stützorganes vor der Durchführung der letzten Trennung steuert.

5. Vorrichtung nach einem der vorstehenden Ansprüche, **dadurch gekennzeichnet**, daß in Förderrichtung des Ballens (B) drei, auf dessen Durchgang ansprechende Steuerorgane (L1,L2,L3,), z.B. Lichtschranken, Taster od. dgl. angeordnet sind, wobei das in Förderrichtung erste (L1), am Ende des vorgeschalteten Förderers (2) angeordnete, dessen Antrieb, das zweite (L2) die Bewegung der Abstützung (5) in den Förderweg, und das dritte (L3) die Bandgeschwindigkeit des Stetigförderers (1) sowie die Rückbewegung der Abstützung (5) steuert.

## Claims

1. Device for the transport and separation of slabs (S) from bales of tobacco (B) or similar agglomerated goods by means of a separating instrument (4) that can be moved vertically or obliquely downwards, towards which the bale (B) is transported by a conveyor (1), with a support (5) touching the rear end of the bale facing in the direction of the transport movement, **characterized in that** the conveyor is a continuous transporter, preferably a conveying belt (1), and in that the support (5) can be moved out of the transport route of the bale.

2. Device according to Claim 1, **characterized in** **that** the continuous transporter (1) is operated with at least two speeds.

3. Device according to Claim 1 or 2, **characterized in that** a conveyor (2) equipped with a weighing device is positioned before the continuous transporter (1).

4. Device according to one of the above Claims, **characterized in that** an supporting instrument (6) for the bale (B) is positioned in the transport direction of the bale (B) after the separating instrument (4), with a control regulating the efficacy of the support instrument (6) before the last separating process is carried out.

5. Device according to one of the above Claims, **characterized in that** three control instruments (L1, L2, L3), e.g. photoelectric barriers, sensors etc., are positioned in the transport direction of the bale (B) and react to its passage in such a way that the first (i.e. the first in the transport direction) control instrument (L1), situated at the end of the conveyor (2) positioned before it, controls the drive, while the second (L2) controls the movements of the support (5) for the transport route and the third (L3) controls the speed of the belt of the continuous transporter (1) and the return movement of the support (5).

## Revendications

1. Dispositif pour le transport et la séparation de tranches (S) de balles de tabac (B) ou d'autres produits pressés à l'aide d'un instrument de séparation (4) mouvant verticalement ou obliquement en bas, vers lequel la balle (B) est transportée par un convoyeur (1), muni d'un support (5) qui touche la partie arrière de la balle (vue de la direction de manutention), **caracterisé en ce que** le convoyeur est un engin de manutention continue, préférablement une bande transporteuse (1), et que le support (5) peut être retiré du parcours de la balle.

2. Dispositif selon revendication 1, **caracterisé en ce que** l'engin de manutention continue (1) peut être opéré à deux vitesses (au moins).

3. Dispositif selon revendication 1 ou 2, **caracterisé en ce que** un convoyeur (2) muni d'un dispositif de pesage est intercalé dans le système avant l'engin de manutention continue.

4. Dispositif selon l'une des revendications ci-dessus, **cracaterisé en ce qu'**un instrument de support (6) est prévu après l'instrument de séparation (4) dans la direction de manutention de la balle (B); en ceci, le système contient une commande qui règle l'efficacité de l'instrument de support avant d'exécuter le dernier cycle de séparation.

5. Dispositif selon l'une des revendications ci-dessus, **caracterisé en ce que** trois instruments de commande (L1, L2, L3), p.e. des barrages photoélectriques, des palpeurs etc., sont arrangés dans la direction de manutention de la balle (B) et réagissent au passage de cette balle (B); en ceci, le premier instrument de commande (c'est-à-dire le premier dans la direction de manutention) (L1), qui est intercalé à la fin du convoyeur (2) inséré dans le système, règle l'entraînement du convoyeur (2), tandis que le deuxième (L2) règle le mouvement du support (5) vers le parcours de la balle (B) et le troisième (L3) règle la vitesse de la bande de l'engin de manutention continue (1) et le mouvement rétrograde du support (5).
